# EUROPÄISCHE PATENTSCHRIFT

(11) **EP 0 291 500 B1**
(45) Veröffentlichungstag und Bekanntmachung des Hinweises auf die Patenterteilung: **21.04.1993**
(21) Anmeldenummer: 88890118.8
(22) Anmeldetag: 10.05.1988
(51) Int. Cl.: A62C 2/06, F24F 3/16, F24F 7/06, F24F 13/00, A62B 11/00

(54) **Luftversorgungseinrichtung für luftdicht abschliessbare Räume, insbesondere Schutzräume**
Air supply installation for airtight lockable rooms particularly for shelters
Dispositif d'alimentation d'air pour des locaux étant capable de fermer hermétiquement notamment par des abris

(30) Priorität: 12.05.1987 AT 1185/87
(43) Veröffentlichungstag der Anmeldung: 17.11.1988
(73) Patentinhaber: Stöger, Hermann, A-4030 Linz (AT); Lissberger, Manfred, A-4030 Linz (AT); Praher, Friedrich, A-4020 Linz (AT)
(72) Erfinder: Stöger, Hermann, A-4030 Linz (AT); Lissberger, Manfred, A-4030 Linz (AT); Praher, Friedrich, A-4020 Linz (AT)
(74) Vertreter: Hübscher, Heiner, Dipl.-Ing.

(56) Entgegenhaltungen:
- DE-A- 2 903 568
- DE-A- 3 234 968
- DE-C- 900 904
- FR-A- 2 374 595
- US-A- 3 122 984

## Beschreibung

Die Erfindung bezieht sich auf eine Luftversorgungseinrichtung für luftdicht abschließbare Räume, insbesondere Schutzräume, mit einer vorgefertigten, eine Aufnahme zum Einsatz eines Luftfilters aufweisenden Verschlußplatte.

Zur Luftversorgung von Schutzräumen u. dgl. sind bisher bleibend in die Bausubstanz einbezogene Einrichtungen erforderlich, die außerhalb des Raumes vorgesehene großvolumige Filterkasten für den Einsatz von Sandfiltern und diese mit dem Schutzraum verbindende, die Schutzraumwandung durchbrechende Luftkanäle mit mündungsseitig installierten Gebläsen umfassen. Abgesehen vom beträchtlichen Bau- und Kostenaufwand, muß eine solche Luftversorgungseinrichtung im Zuge eines Neubaues vorbereitet werden und macht die nachträgliche Einrichtung eines Schutzraumes in bestehenden Gebäuden praktisch unmöglich. Andere bekannte Gebläseeinrichtungen wiederum, wie sie bei Klimaanlagen oder Dunstabzügen u. dgl. verwendet werden, sind für die Luftversorgung eines Schutzraumes ungeeignet, da sie sich nur mit unzureichenden Staub- und Fettfiltern ausrüsten lassen und eine gefährliche Schwachstelle in der Schutraumabschirmung mit sich brächten.

Der US-A 3 122 984 ist auch schon eine gattungsgemäße Luftversorgungseinrichtung zu entnehmen, deren Verschlußplatte aber als Schutztüre eines Bombenschutzkellers dient und einen zweckgebundenen, von vornherein vorzusehenden Bauteil darstellt. Außerdem bildet hier eine übliche Fensteröffnung der Türe die Filteraufnahme, so daß sich wegen der kurzen Durchströmwege durch das die Fensteröffnung überspannende Filter nur sehr geringe Filterwirkungen erreichen lassen.

Der Erfindung liegt daher die Aufgabe zugrunde, diese Mängel zu beseitigen und eine Luftversorgungseinrichtung der eingangs geschilderten Art zu schaffen, die jederzeit auch nachträglich eingebaut werden kann und mit verhältnismäßig geringem Aufwand und ohne jede Gefährdung der Schutzwirkung einer Abschirmung für eine gewünschte Frischluftzufuhr in einen beliebigen, als Schutzraum dienenden Raum sorgt.

Die Erfindung löst diese Aufgabe dadurch, daß die Verschlußplatte als Aufnahme für den Luftfiltereinsatz eine sich in Plattenrichtung erstreckende Filterkammer aufweist, wobei die Verschlußplatte an beiden Plattenseiten zu der Filterkammer führende Durchlässe bildet, die gegeneinander versetzt sind, wobei an einen ein Gebläse angeschlossen ist

Diese Verschlußplatte stellt eine Versorgungseinheit dar, die wie ein beliebiger plattenförmiger Bauteil als Abdeckung einer Raumöffnung, als Bestandteil einer Trennwand, eines Fußbodens oder einer Decke usw. verwendbar ist und daher praktisch jederzeit in jedem Raum eingebaut werden kann. Die Verschlußplatte, die mit zur erwünschten Abschirmung geeigneten Schutzmaterialien versehen ist, fügt sich voll in die bestehende Abschirmung ein und bietet aufgrund der sich in Plattenrichtung erstreckenden Filterkammern ausreichend lange Strömungswege und genügend Platz für eine zweckmäßige Filterung der Frischluft. Durch Einsatz geeigneter Filterstoffe kann eine einwandfreie Luftversorgung des Schutzraumes gewährleistet werden, wobei das vorzugsweise an der Innenseite angebrachte, händisch oder motorisch angetriebene Gebläse die für das Durchströmen der Filter erforderliche Druckdifferenz zwischen den beiden Durchlässen aufbaut.

Gemäß einer besonders vorteilhaften Ausgestaltung der Erfindung ist die im Bereich einer Wandöffnung des Raumes angeordnete Verschlußplatte aus einer Offenstellung neben der Wandöffnung in eine die Wandöffnung abdeckende Schließstellung verschiebbar oder klappbar und in dieser Schließstellung dicht festklemmbar. Dadurch läßt sich die Verschlußplatte in ständiger Bereitschaft als Verschluß für ein Fenster oder eine Tür halten, ohne in Normalzeiten die Wandöffnung verschließen zu müssen. In Offenstellung, in der die Verschlußplatte durch eine entsprechende Verkleidung unsichtbar bleiben kann, gibt es keine Beeinträchtigung der Raumöffnungsfunktion, die Verschlußplatte ist aber jederzeit für einen Notfall mit wenigen Handgriffen vor die Wandöffnung zu bringen und dort festzuklemmen, so daß die Versorgungseinrichtung auch jederzeit zur Verfügung steht und darüber hinaus mit der Versorgungseinrichtung auch gleich die Wandöffnung abgeschirmt wird. Der Versorgungseinrichtung erlaubt es daher, einen geeigneten, normal verwendbaren Raum ohne Schwierigkeiten in einen Schutzraum zu verwandeln.

Sind erfindungsgemäß mehrere Filterkammern vorgesehen, die jeweils eigene, absperrbare Durchlässe aufweisen, können wahlweise Filtereinsätze mit verschiedener Wirkung zum Einsatz gebracht werden oder die einzelnen Filtereinsätze lassen sich schrittweise nacheinander verwenden, um auch über längere Zeiten ohne Filteraustausch auszukommen.

Eine besonders günstige Konstruktion ergibt sich, wenn die Verschlußplatte in Schichtbauweise hergestellt ist und die Filterkammern aus eingesetzten Blechkasten bestehen, wobei an der Platteninnenseite Deckel zum Öffnen der Filterkammern vorgesehen sind. Es entstehen verhältnismäßig leichte, gut handhabbare Verschlußplatten, die durch Wahl geeigneter Schichten mit ausgezeichneten Schutz- und Dämmeigenschaften ausgestattet sind. Die Blechkasten ermöglichen eine einwandfreie, dichte Luftführung und die inneren Deckel erleichtern die Wartung der Filtereinsätze u.dgl.

Eine platzsparende Konstruktion der Verschlußplatte entsteht durch den Einbau eines Walzengebläses im innenseitigen Durchlaß, welches Walzengebläse sich im wesentlichen in die Platte integrieren läßt und gleichzeitig auch mehreren Filterkammern zugeordnet sein kann.

Nach einer vorteilhaften Weiterbildung der Erfindung ist die Verschlußplatte neben den Filterkammern mit Installationen und Anschlüssen zur Energieversorgung, Nachrichtenübertragung, Schad- und Giftstoffmessung u.dgl. ausgestattet. Die Verschlußplatte kann daher eine Mehrfachfunktion übernehmen und nicht nur für die Luftversorgung genutzt werden, sondern auch elektrische Anschlüsse, Anschlüsse für Antennen, Telefon od.dgl. bieten und sogar zur Montage von Meß- und Warneinrichtungen dienen.

Weist die verschlußplatte einen Fenstereinsatz aus Schutzglas auf, bleibt durch die Verschlußplatte auf einfache Weise der Sichtkontakt mit der Außenwelt erhalten, ohne daß dadurch die Luftversorgung der Schutzwirkung zu leiden hätte.

In der Zeichnung ist der Erfindungsgegenstand in einem Ausführungsbeispiel rein schematisch dargestellt, und zwar zeigen
- Fig. 1 und 2: eine erfindungsgemäße Luftversorgungseinrichtung im Vertikalschnitt und in Vorderansicht.

Um einen Schutzraum 1 auf einfache, platzsparende und funktionssichere Weise mit gefilterter Frischluftversorgen zu können, gibt es eine Luftversorgungseinrichtung 2, die aus einer vorgefertigten Verschlußplatte 3 besteht, wobei die Verschlußplatte 3 Filterkammern 4 zum Einsatz von Luftfiltern 5 bildet. Die Filterkammern 4 sind von beiden Plattenseiten her über Durchlässe 6, 7 luftzugänglich und ein Gebläse, beispielsweise ein Walzengebläse 8, im Bereich des innenseitigen Durchlasses 7 saugt Frischluft durch die Filterkammern 4 bzw. die Luftfilter 5 ins Rauminnere. Die Verschlußplatte 3 ist in Schichtbauweise aus verschiedenen, die gewünschten Dämm- und Abschirmeigenschaften mit sich bringenden Materialien hergestellt, wobei Blechkasten 4a die Filterkammern 4 bilden. Es sind drei Blechkasten 4a zur Bildung dreier nebeneinander liegender Filterkammern 4 vorgesehen, welche Filterkammern jeweils über eigene Klappen 9 im Bereich der äußeren Durchlässe 6 abgesperrt werden können, so daß wahlweise die Luft durch den einen oder anderen oder auch durch alle Luftfilter 5 strömt. Zur Wartung und zum Filtertauschen gibt es an der Platteninnenseite Deckel 10 zum Öffnen der Filterkammern 4.

Die Verschlußplatte 3 ist über Rollenbeschläge 11 verschiebbar in einer Laufschiene 12 eingehängt und läßt sich daher mühelos aus einer Offenstellung neben einer Wandöffnung 13, beispielsweise ein Fenster, in eine diese Wandöffnung 13 abdeckende Schließstellung bringen, in der sie über einfache Schraubverschlüsse 14 dicht abschließend fixierbar ist. Sobald sich die Verschlußplatte 3 in ihrer Schließstellung befindet und die Filterkammern 4 mit den Luftfiltern 5 bestückt sind, ist die Luftversorgungseinrichtung funktionsbereit, so daß die Verschlußplatte 3 tatsächlich nur im Notfall mit wenigen Handgriffen aktiviert zu werden braucht und normalerweise in der Offenstellung liegt, in der sie in eine nicht weiter dargestellte Wandverkleidung od.dgl. einbezogen sein kann, ohne die Funktion der Raumöffnung 13 oder den Verwendungszweck des Raumes 1 zu beeinträchtigen.

Wie in Fig. 2 angedeutet, kann die Verschlußplatte 3 neben den Filterkammern 4 mit Installationen und Anschlüssen 15 für die Stromversorgung, für den Empfang von Radio und Fernsehen, für eine Telefonverbindung oder auch für den Ansatz eines Warn- und Meßgerätes ausgestattet sein. Darüber hinaus ist bei einem vollkommen luftdicht abschließbaren Raum 1 in der Verschlußplatte 3 ein Überdruckventil 16 zur Abluftabfuhr vorgesehen und in der Verschlußplatte kann auch ein Fenstereinsatz 17 aus Schutzglas für einen Sichtkontakt mit der Außenwelt vorbereitet sein.

Die erfindungsgemäße Luftversorgungseinrichtung 2 zeichnet sich durch ihre Funktionstüchtigkeit und Vielseitigkeit, durch ihre leichte Handhabbarkeit und nicht zuletzt durch ihre platzsparende, aufwandsarme Bauweise aus, wozu noch kommt, daß sie jederzeit auch nachträglich und praktisch in beliebigen Räumen eingesetzt werden kann.

## Patentansprüche

1. Luftversorgungseinrichtung (2) für luftdicht abschließbare Räume (1), insbesondere Schutzräume, mit einer vorgefertigten, eine Aufnahme zum Einsatz eines Luftfilters (5) aufweisenden Verschlußplatte (3), dadurch gekennzeichnet, daß die Verschlußplatte (3) als Aufnahme für den Luftfiltereinsatz wenigstens eine sich in Plattenrichtung erstreckende Filterkammer (4) aufweist, wobei die Verschlußplatte (3) an beiden Plattenseiten zu der Filterkammer (4) führende Durchlässe (6,7) bildet, die gegeneinander versetzt sind, wobei an einen (7) ein Gebläse (8) angeschlossen ist.

2. Luftversorgungseinrichtung nach Anspruch 1, dadurch gekennzeichnet, daß die im Bereich einer Wandöffnung (13) des Raumes (1) anznordnende Verschlußplatte (3) aus einer Offenstellung neben der Wandöffnung (13) in eine die Wandöffnung (13) abdeckende Schließstellung verschiebbar oder klappbar und in dieser Schließstellung dicht festklemmbar ist.

3. Luftversorgungseinrichtung nach Anspruch 1 oder 2, dadurch gekennzeichnet, daß mehrere Filterkammern (4) vorgesehen sind, die jeweils eigene, absperrbare Durchlässe (6) aufweisen.

4. Luftversorgungseinrichtung nach einem der Ansprüche 1 bis 3, dadurch gekennzeichnet, daß die Verschlußplatte (3) in Schichtbauweise hergestellt ist und die Filterkammern (4) aus eingesetzten Blechkasten (4a) bestehen, wobei an der Platteninnenseite Deckel (10) zum Öffnen der Filterkammern (4) vorgesehen sind.

5. Luftversorgungseinrichtung nach einem der Ansprüche 1 bis 4, dadurch gekennzeichnet, daß im innenseitigen Durchlaß (7) ein Walzengebläse (8) eingebaut ist.

6. Luftversorgungseinrichtung nach einem der Ansprüche 1 bis 5, dadurch gekennzeichnet, daß die Verschlußplatte (3) neben den Filterkammern (4) mit Installationen und Anschlüssen (15) zur Energieversorgung, Nachrichtenübertragung, Schad- und Giftstoffmessung u. dgl. ausgestattet ist.

7. Luftversorgungseinrichtung nach einem der Ansprüche 1 bis 6, dadurch gekennzeichnet, daß die Verschlußplatte (3) einen Fenstereinsatz (17) aus Schutzglas aufweist.

## Claims

1. An air supply system (2) for hermetically sealable rooms (1), more particularly air raid shelters, comprising a prefabricated closure plate (3) having a holder for the insertion of an air filter (5), characterised in that the holder for the air filter insert in the closure plate (3) comprises at least one filter chamber (4) extending in the direction of the plate, the closure plate (3) forming passages (6, 7) which lead to the filter chamber (4) on both sides of the plate and which are offset from one another, a fan (8) being connected to one of the passages (7).

2. An air supply system according to claim 1, characterised in that the closure plate (3), which is to be disposed in the region of a wall opening (13) of the room (1), is slidable or tippable from an open position adjacent the wall opening (13) into a closing position covering the wall opening (13) and is hermetically clampable in said closing position.

3. An air supply system according to claim 1 or 2, characterised in that a plurality of filter chambers (4) are provided, each having their own closable passaged (6).

4. An air supply system according to any one of claims 1 to 3, characterised in that the closure plate (3) is of sandwich construction and the filter chambers (4) consist of inserted sheet-metal boxes (4a), covers (10) for opening the filter chambers (4) being provided on the plate inside.

5. An air supply system according to any one of claims 1 to 4, characterised in that a drum type fan (8) is fitted in the inside passage (7).

6. An air supply system according to any one of claims 1 to 5, characterised in that the closure plate (3) is equipped, adjacent the filter chambers (4), with installations and connections (15) for power supply, telecommunications, noxious and toxic substance measurement, and the like.

7. An air supply system according to any one of claims 1 to 6, characterised in that the closure plate (3) has a window insert (17) of protective glass.

## Revendications

1. Dispositif d'alimentation en air (2) pour locaux (1) pouvant être fermés à joint étanche à l'air, notamment pour abris, comprenant une plaque de fermeture (3) préfabriquée, qui présente un logement pour le montage d'un filtre à air (5),
caractérisé par le fait que la plaque de fermeture (3) présente, comme logement pour la garniture de filtre à air, au moins une chambre de filtre (4) qui s'étend dans le plan de la plaque, la plaque de fermeture (3) formant sur les deux faces de la plaque des passages (6, 7) qui aboutissent à la chambre de filtre (4) et qui sont décalés l'un par rapport à l'autre, un ventilateur (8) étant raccordé à l'un (7) de ces passages.

2. Dispositif d'alimentation en air selon la revendication 1,
caractérisé par le fait que la plaque de fermeture (3) destinée à être agencée dans la région d'une baie (13) de la paroi du local (1) peut être amenée, par coulissement ou rabattement, d'une position d'ouverture, située du côté de la baie (13) de la paroi, à une position de fermeture qui recouvre la baie (13) de la paroi, et peut être bloquée à joint étanche dans cette position de fermeture.

3. Dispositif d'alimentation en air selon la revendication 1 ou 2,
caractérisé par le fait qu'il est prévu plusieurs chambres de filtres (4) dont chacune présente ses propres passages obturables (6).

4. Dispositif d'alimentation en air selon une des revendications 1 à 3,
caractérisé par le fait que la plaque de fermeture (3) est réalisée dans un mode de construction stratifié et les chambres de filtres (4) sont constituées par des boîtes en tôle encastrées (4a), des couvercles (10) étant prévus sur la face intérieure de la plaque pour ouvrir les chambres de filtres (4).

5. Dispositif d'alimentation en air selon une des revendications 1 à 4,
caractérisé par le fait qu'un ventilateur à turbine (8) est monté dans le passage (7), sur le côté de la face intérieure.

6. Dispositif d'alimentation en air selon une des revendications 1 à 5,
caractérisé par le fait qu'en supplément des chambres de filtres (4), la plaque de fermeture (3) est aussi équipée d'installations et de raccordements (15) pour l'alimentation en énergie, la transmission des informations, la mesure des substances nocives et toxiques et similaires.

7. Dispositif d'alimentation en air selon une des revendications 1 à 6,
caractérisé par le fait que la plaque de fermeture (3) présente un vitrage de fenêtre (17) en verre de sécurité.
